# EUROPÄISCHE PATENTSCHRIFT

(11) **EP 1 712 687 B1**
(45) Veröffentlichungstag und Bekanntmachung des Hinweises auf die Patenterteilung: **31.08.2016**
(21) Anmeldenummer: 06007628.8
(22) Anmeldetag: 11.04.2006
(51) Int. Cl.: E02D 29/02

(54) **Stützvorrichtung**
Retaining apparatus
Dispositif de soutènement

(30) Priorität: 11.04.2005 DE 102005016733
(43) Veröffentlichungstag der Anmeldung: 18.10.2006
(73) Patentinhaber: Schüssler, Jochen, 63773 Goldbach (DE); Stegmann, Christian, 63773 Goldbach (DE)
(72) Erfinder: Schüssler, Jochen, 63773 Goldbach (DE); Stegmann, Christian, 63773 Goldbach (DE)
(74) Vertreter: Thürer, Andreas

(56) Entgegenhaltungen:
- DE-A1- 3 338 442
- DE-U1- 20 218 701
- GB-A- 1 567 830
- JP-A- 07 324 336
- JP-A- 11 209 989
- JP-A- 11 217 812
- JP-A- 2000 328 577
- JP-A- 2005 068 888

## Beschreibung

Die Erfindung betrifft eine Stützvorrichtung mit einer Maschengitterbox, die zur Ausbildung einer Wand mit Füllmaterial zu befüllen ist, im wesentlichen bestehend aus einem Maschengittermaterial, mit einer das Füllmaterial haltenden Maschenweite sowie eine Verwendung einer Stützvorrichtung.

Bekannt sind Gitterkörbe zur Befüllung mit Steinen, die vor Böschungen angeordnet werden, um zu verhindern, dass Erde insbesondere bei steilen Hängen abrutscht oder bei starken Regenfällen heruntergespült wird. Solche Gitterkörbe sind aus JP-A-11209989 bekannt.

DE 101 11 670 A1 offenbart eine Maschengitterbox zur Verwendung als Böschungssicherung und/oder Aufnahme von Gut, wie Erde, Steine, Recyclingmaterial oder dergleichen. Die Maschengitterbox weist mindestens zwei Gitterelemente auf, die über ein Verbindungsteil miteinander verbunden sind, das durch eines der Gitterelemente gebildet wird. Die Einrichtung eignet sich zur Hang- bzw. Böschungssicherung im Garten- und Landschaftsbau.

Nachteilig dabei ist, dass die Gitterbox, um eine ausreichende Stabilisierung des Hanges zu gewährleisten, sehr groß ausgebildet sein muss. Insbesondere muss sie sehr tief sein. Hierdurch wird eine große Menge Gitterboxmaterial und Füllmaterial benötigt. Es ist ein sehr hoher Zeitaufwand zur Herstellung notwendig.

JP-A-07324336 offenbart Pflanzkörbe, die einen Pflanzbereich und einen Haltebereich aufweisen, und die im Sinne eines hängenden Gartens in Erdreich eines Hanges eingehängt werden.

JP-A-2005 068888 offenbart nebeneinander angeordneten Gabionsteilen, die zusammen eine L-Form haben und eine gattungsgemäße Stützvorrichtung bilden.

Aufgabe der vorliegenden Erfindung ist es, unter Vermeidung der Nachteile des Stands der Technik, eine Stützvorrichtung bereitzustellen, die einfach aufzubauen ist sowie einen sicheren Halt gewährleistet.

Die Aufgabe wird gelöst durch eine Stützvorrichtung nach dem Anspruch 1.

Im unteren Stützbereich ist die Maschengitterbox erfindungsgemäß in Zusammenspiei mit der Wirkung eines Stützeiements stabil gehalten. In der Grundform erscheint die Stützvorrichtung von der Seite aus betrachtet als L-ähnliche Form. Durch die statischen Eigenschaften der Vorrichtung wird einerseits ermöglicht, als Einzelwand aufgestellt zu werden oder auch dahinterliegendes Material in Form einer Massenansammlung sicher zurückzuhalten. Die Maschengitterbox kann somit wesentlich dünner ausgebildet werden ohne dass die Stabilität beeinträchtigt würde. Dies wird durch das Stützelement gewährleistet, das im Sinne eines Stützschenkels von dem unteren Stützbereich abstehend ausgebildet ist. Das Stützelement ist zumindest teilweise sich in Längsrichtung erstreckend ausgebildet, um einen Auflagebereich für Hang- oder Böschungsmaterial zu liefern und/oder eine ausreichende Standfläche zu bieten. Das Stützelement kann dabei in einem Stützbereich zwischen der Standfläche und einem durch die Größe und die Form der Maschengitterbox sowie der darauf auftreffenden Kräfte bestimmten, weiter oben liegenden Bereich angeordnet werden. Das Stützelement ist zur Vergrößerung der Stabilität vorzugsweise mit einem umlaufend geschlossenen Gitter ausgebildet. Das Stützelement übernimmt einen Teil der Haltekräfte, insbesondere der längsseitigen Kräfte, die durch eine einseitige Beaufschlagung mit einem Böschungs- oder Hangmaterial auf die Längsseite ausgeübt werden, an der die Stützvorrichtung angeordnet ist. Die Stützvorrichtung wird dabei vorzugsweise unter dem Böschungs- und Hangmaterial verborgen, so dass einerseits lediglich die dünnere Wand sichtbar ist. Das Stützelement muss nicht gesondert beispielsweise an einem Untergrund befestigt werden sondern zur Gewährleistung der Stabilität reicht ein Aufsetzen der Stützvorrichtung auf den vorzugsweise planen Boden aus.

Die Maschengitterbauweise ermöglicht eine sehr leichte Ausbildung der Stützvorrichtung, die vorkonfektioniert werden kann und zudem einfach zu transportieren ist.

Zudem kann auf und unter dem Stützelement Material mit größeren Zwischenräumen als dem Hand- oder Böschungsmaterial verwendet werden, beispielsweise dasselbe Füllmaterial wie zur Füllung der Maschengitterbox. Auf diese Weise wird eine sehr gute Drainage des dahirtterliegenden Hangbereichs beispielsweise gegen angestautes Regenwasser gewährleistet, ohne dass zusätzliche aufwendige Drainageeinrichungen wie beispielweise betonierte Abflüsse oder dergleichen dort angeordnet werden müssten.

Die Füllung der Maschengitterbox kann mit unterschiedlichsten Materialien vorgenommen werden, wobei die Maschengitterweite so gewählt ist, dass Füllmaterialelemente mit einer durchschnittlichen Größe sicher gehalten werden. Die Dicke des Gittermaterials ist zudem an die Füllmaterialelemente angepasst, so dass vorzugsweise eine ausreichende Stabilität gegen Ausbeulen gegeben ist.

Die Maschengitterbox besteht dabei überwiegend aus Gittermaterial. Es kann aber auch ein Teil beispielsweise zur Erhöhung der Haltbarkeit oder aus optischen Eigenschaften heraus beispielsweise vollflächig gestaltet sein. Das Stützelement ist dabei ebenfalls aus Gittermaterial aufgebaut oder auch aus einem anderen den angreifenden Kräften widerstehenden Material.

Mehrere Stützvorrichtungen können als Stützsystem in Modulbauweise nebeneinander angeordnet werden und somit eine Stützmauer zum Schutz gegen ein Abrutschen von Wällen, Hängen oder Böschungen bilden.

Erfindugsgemäß weist das Stützelement ein eine Standfläche der Maschengitterbox fortsetzendes Standelement nach Art eines Stützschenkels auf Durch die Anordnung des Stützelements an einer sehr weit unten an der Maschengitterbox angeordneten Stelle kann eine sehr gute unterstützende Hebetwirkung gegenüber einem eventuellen seitlichen Kräfteangriff auf die Maschengitterbox gewährleistst werden. Zudem wird die Standfläche vergrößert, ohne dass die Mauer mit einer größeren Tiefe ausgebildet werden müsste. Die Stützvorrichtung kann somit auch als Mauer ohne einen dahintergelegenen Hang oder eine Böschung oder ein gesondert ausgeführtes Fundament eingerichtet werden.

Füllmaterial lässt sich auf einfache Weise am Stützelement anordnen, wenn das Stützelement ein zu dem Standelement abgewinkelt, insbesondere in einem rechten Winkel, angeordnetes Halteelement nach Art eines Stützkorbes aufweist. Das Stützelement erfüllt soit einerseits eine Stützfuntion und eine Haltefunktion für die füllelemente. Dies erhöht auch die Drainagewirkung. Zudem kann die Stützvorrichtung in Alleinstellung aufgebaut werden, da auch ein optisch sauberer Abschluss bereitgestellt wird.

Eine besonders starke Stützfunktion und eine einfache Herstellung ist möglich, wenn das Stützelement sich praktisch über die gesamte Längsseite der Maschengitterbox erstreckt Das Stützelement kann in einer Einheit aus demselben Gittermaterial wir die Maschengitterbox hergestellt werden. Das Stützelement ist sehr stabil und kann leicht an benachbart angeordnete Stützvorrichtunng mit Stützelementen angebunden werden.

Eine sehr haltbare und in unterschiedlichsten Umgebungen einsetzbare Stützvorrichtung wird bereitgestellt, wenn das Maschengittermaterial ein Metall, insbesondere Stahl, insbesondere feuerverzinkt ist. se Weise sowohl fest als auch ausreichend federelastisch und ist sowohl im Maschengitterboxbereich auch bei wechselnden Belastungen leicht zu handeln und kann einfach auf- und auch abgebaut werden. Optisch fällt dabei insbesondere die schmale Ausbildung der Wand auf und die Eigenschaften des Füllmaterials werden in den Vordergrund gerückt.

Vorteilhaft ist es, wenn das Stützelement aus Metallgitter, insbesondere feuerverzinkt, aufgebaut ist. Hierdurch ist auch in einem sehr feuchten Gelände eine dauerhafte Stützwirkung möglich. Das Metallgitter liefert eine große Stabilität auch bei einer geringen Gitterstärke.

Vorteilhaft ist es weiterhin, wenn das Metallgitter senkrechte Streben und waagerechte Streben aufweist, die miteinander an Kreuzungspunkten verbunden, insbesondere verschweißt sind, wobei die senkrechten Streben außen und die waagerechten Streben innen verlaufen. Durch diese Anordnung ist das Gitter besonders stabil. Zugkräfte und auch angreifende längsverlaufende Hebelbelastungen können außen weitergeleitet werden.

Die Stabilität des Stützelements ist erhöht, wenn Gitterstreben der Maschengitterbox an der Standfläche bis in das Stützelement durchgehend fortgesetzt sind. Zudem kann die Gitterfläche als Einheit hergestellt werden und somit sind keine weiteren, störanfälligen Verbindungen notwendig.

Eine zusätzliche Verstärkung der Stützwirkung mit einfachen Mitteln ist gegeben, wenn das Stützelement eine doppelt ausgebildete Maschengitterfläche aufweist, wobei insbesondere eine untere Maschengitterfläche in Fortsetzung der Standfläche ausgebildet ist und eine obere Maschengitterfläche in Fortsetzung einer Rückseite der Maschengitterbox ausgebildet ist.

Auch hochbelastete Bereiche können durch die Stützvorrichtung abgedeckt werden, wenn die Maschengitterbox an ihrer Längsseite als Eckelement mit einem Ecköffnungswinkel größer oder kleiner als 180° ausgebildet ist. Insbesondere in den Randbereichen mit einer sich ändernden Ausrichtung sind die einwirkenden Kräfte, die zu einem auseinanderdrücken zweier über Eck angeordneter Stützelemente beitragen können, besonders hoch. Durch die vorgeschlagene Ausführung, die insbesondere aufgrund der dünnen Wandausbildungen möglich wird, ist einerseit eine große Stabilität gewährleistet, da sich die Eckschenkel gegenseitig halten sowie eine einfache Herstellung vorzugsweise als einstückiges Element möglich. Die Stützelemente beider Schenkel tragen somit zu einer großen Auflagefläche bei, die jedoch aufgrund der Abdeckung durch Füllmaterial oder Hangmaterial nicht zutage tritt.

Ein sehr guter Halt ist gegeben, wenn an beiden Eckschenkeln insbesondere durchgehende, vorzugsweise miteinander verbundene Stützelemente vorgesehen sind.

Ein schnelles und sicheres Befüllen der Stützvorrichtung ist gegeben, wenn eine Befüllöffnung an der Oberseite der Maschengitterbox vorgesehen ist. Die Öffnung wird zudem durch das eingefüllte Material derart abgeschlossen, dass eine gute optische Wirkung gegeben ist Es ist aber auch möglich, nach dem Befüllen einen Gitterabschluss an der Oberseite zu befestigen, um beispielsweise ein unerwünschtes Entnehmen des Füllmaterials beispieisweise durch spielende Kinder zu verhindern.

Vorteilhaft ist es, wenn zwischen dem Füllmaterial eine Innenbeleuchtung der Maschengitterbox vorgesehen ist. Die Beleuchtungsvorrichtung ist innerhalb der Stützvorrichtung geschützt und bietet zudem einen interessanten optischen Effakt. Darüberhinaus kann die Beleuchtung durch ein Anheben der jeweils locker aufeinander geschichteten, benachbarten Steine leicht repariert oder ausgetauscht werden.

Die Aufgabe wird ebenfalls gelöst durch eine Verwendung einer Stützvorrichtung mit einer Maschengitterbox und mit einem Stützelement, nach einem der Ansprüche 1 bis 12. Aufbau einer Mauer und/oder zum Abstützen einer Massenansammlung, insbesondere zum Abstützen von Erde, wobei die Stützvorrichtung so angeordnet ist, dass das Stützelement der Massenansammlung zugewandt ist und das Stützelement von Drainageelementen und/oder Masse nahezu vollständig eingeschlossen ist.

Die Rückseite der Maschengitterbox mit dem Stützelement wird beispielsweise mit Schotter als zusätzliche Drainage und/oder mit Erde/Mutterboden hinterfüllt und eventuell später bepflanzt. Insbesondere wenn der Sockel der Gitterbox mit einem starken Fundament versehen ist oder insbesondere einbetoniert ist, kann die Stützmauer auch freistehend eingebaut werden. Auf das Fundament werden mehrere Stützvorrichtungen aneinander gereiht, so dass die gewünschte Länge der Massenansammlung erreicht wird und umfasst werden kann.

Die Stützwirkung wird weitere verbessert, wenn eine Befestigung des Untergrunds der Stützvorrichtung insbesondere vor dem Einsetzen der Stützvorrichtung vorgesehen ist, insbesondere mittels eines Fundaments aus gestampftem Kiesbett, gestampften Mineralbeton oder eines vorab gesondert hergestellten Fundaments. Dies ermöglicht eine sichere und dauerhafte Anordnung der Stützvorrichtung auch bei großem seitlichen Kraftangriff.

Die Variabilität des Einsatzes der Stützvorrichtung ist verbessert, wenn eine vorbestimmten Anzahl von Stützvorrichtungen aneinander zu reihen ist zur Erreichung einer gewünschten Länge der Massenansammlung, wobei die einzelnen Stützvorrichtungen insbesondere mit einem einheitlichen Maß, mit einer Breite von etwa 1 m, ausgebildet sind.

Zum Abschluss der Statik des Gitterkorbes wird dieser beispielsweise mit Naturbruchsteinen wie Basalt, Sandstein. Granit, Kies oder Rohglasbruch vorzugweise von oben befüllt. Die Größe der Steine ist dabei etwas größer als Maschenweite des Gitters.

Eine vielseitige optische Variante ist eine Beleuchtung der Steine, insbesondere der Rohglasbruchsteine, aus dem Inneren der Gitterbox. Zudem sind die Steine als Recyclingsteine zu erhalten, was wiederum eine kostengünstige Variante ermöglicht.

Weitere Merkmale und Vorteile der Erfindung ergeben sich aus den Ansprüchen und der nachstehenden Beschreibung, in der Aüsführungsbeispiele des Gegenstands der Erfindung in Verbindung mit den Zeichnungen näher erläutert sind.

Es zeigen:
- Fig. 1a: eine perspektivische Seitenansicht einer Stützvorrichtung,
- Fig. 1b: eine perspektivische Ansicht einer Stützvorrichtung,
- Fig. 1c: eine schematische Seitenansicht einer Stützvorrichtung,
- Fig. 2: eine Verwendung einer Stützvorrichtung als Hangabschlusselement,
- Fig. 3a: eine Ecketementstützvorrichtung und
- Fig.3b: eine Eckelementstützvorrichtung.

Fig. 1a zeigt eine perspektivische Seitenansicht einer Stützvorrichtung. Die Stützvorrichtung besitzt einen im wesentlichen L-förmigen Querschnitt. Die Stützvorrichtung weist eine quaderförmige Maschengitterbox 1 auf, deren Seiten aus Maschengittermaterial 3 bestehen. Die Maschenweite 5 des Gitters 4 ist an die durchschnittliche Größe der jeweiligen Körper des Füllmaterials 2 angepasst, wie in Fig. 2 gezeigt. In einem unteren Stützbereich 7 weist die Stützvorrichtung an einer Längsseite 6 ein Stützelement 9 auf. Das Stützelement 9 ist in diesem Beispiel in Verlängerung einer Standfläche 10 der Maschengitterbox 1 angebracht. Das Stützelement 9 ist in diesem Beispiel aus einem bodenparallelen Standelement 11 und einem in einem Winkel 12 dazu an dessen Endkante 25 angebrachten Halteelement 14 aufgebaut, das eine senkrechte Komponente 13 aufweist, die in Fig. 1a vergrößert herausgezeichnet ist. Das Stützelement 9 kann, wie im Beispiel dargestellt, in einem Standflächenbereich an der Maschengitterbox 1 angebracht sein, aber auch in einem höheren Bereich des unteren Stützbereichs 7, falls beispielsweise die Stützvorrichtung teilweise in das Fundament eingelassen wurde. Auf der Oberfläche 26 des Stützelements 9 werden zur weiteren Stabilisierung beschwerendes Füllmaterial 2 und/oder Hangmaterial der Massenansammlung 23 eingebracht. Das Stützelement 9 kann darüberhinaus zur Erhöhung der Stabilität vollständig von Material der vorzugsweise an der Rückseite 18 der Maschengitterbox 1 gelagerten Massenansammlung 23, wie in Fig. 2 dargestellt, umgeben sein. Die Stützvorrichtung kann jedoch auch freistehend ausgebildet sein. Dabei ist eine gute optische Lösung bei gleichzeitiger großer Stabilität gegeben, wenn zumindest das Stützelement Material eingehüllt ist. Falls hierbei Erde verwendet wird, kann der Bereich des Stützelements 9 zudem als Basis einer Bepflanzung der Maschengitterbox 1 genutzt werden.

Die Befüllung der Stützvorrichtung mit Füllmaterial 2 geschieht dabei in dem dargestellten Beispiel durch eine Befüllöffnung 22 an einer Oberseite 8 der Maschengitterbox 1. Als Füllmaterial 2 ist dabei beispielsweise Steinmaterial, aber auch Glasmaterial aus einem Rycyclingverfahren einsetzbar.

Dabei ist es, wie in der schematischen Seitenansicht aus Fig. 1c dargesteilt, vorteilhaft zur Verbesserung der Stabilität möglich, das Stützelement 9 doppellägig aufzubauen, beispielsweise aus einer oberen Maschengitterfläche 17, die an einer Rückseite 18 der Maschengitterbox 1 angebracht ist und einer unteren Maschengitterfläche 16, die an der Standfläche 10 der Maschengitterbox 1 angebracht ist. Die Maschengiüerflächen 16, 17 können zudem untereinander verbunden werden, um somit eine weiter erhöhte Sicherheit zu gewährleisten.

Fig. 1b zeigt eine perspektivische Ansicht einer Stützvorrichtung. Das Stützelement 9 ist im Sinne eine Stützkorbes aufgebaut. Das Stützelement 9 ist in diesem Beispiel über die gesamte Länge der Längsseite 6 angeordnet, kann aber auch aus einzelnen, insbesondere nebeneinander angeordneten Elemente bestehen. Der Korpus der Stützvorrichtung besteht vorteilhaft aus Stahldrähten mit einer Dicke von ca. 5 mm, die an ihren Kreuzungspunkten punktverschweißt sind. Die seitlichen Abschlüsse einer jeden Maschengitterbox sind mit einem Gitter verschlossen und verschweißt. Eine in der üblichen Verwendung als Hangabschluss vorteilhaft einsetzbare Größe ist eine Gitterboxbreite an der Längsseite 6 von etwa 1000 mm mit einer Höhe von etwa 1000 mm. Die Maschenweite 5 des Gitters 4 beträgt beilspielsweise für durchschnittliche Füllsteingrößen 50 mm. Vorteilhafterweise ist das Gitter 4 zum Korrosionsschutz vollständig feuerverzinkt.

Fig. 1d zeigt eine perspektivische Ansicht einer Stützvorrichtung. Das Drahtgitter der Stützvorrichtung weist außenliegende, senkrechte Streben 27 auf und innenliegende waagerechte Streben 28, die an den Kreuzungspunkten verschweißt sind. Die Maschenweite 5 beträgt etwa 50 mm x etwa 50 mm. Auch die Kanten 30 der Stützvorrichtung sind verschweißt, um eine größere Stabilität zu gewährleisten. Der Standwinkel 31 der Stützvorrichtung berträgt etwa 90 °. Das Stützelement 9 kann somit mit guter Stabilität auch einfach ausgeführt werden. Die Höhe 32 des Halteelements 14 des Stützelements 9 ist bei einer Breite 33 und Höhe 34 der Stützvorrichtung von etwa 1000 mm etwa 200 mm. Vorteilhaft betragen alle Winkel der Stützvorrichtung etwa 90 ° und alle Kanten verschweißt.

Fig. 2 zeigt eine Verwendung einer Stützvorrichtung als Hangabschlusselement. Die Stützvorrichtung wird dazu mit ihrer Rückseite 18 gegen den Hang gestellt und mit Füllmaterial befüllt. Auf den Bereich des Stützelements kann zur Lockerung des Bodens und zur besseren Drainage ebenfalls eine Schicht Füllmaterial oder Schotter gestreutt werden. Anschließend wird dass Hangmaterial wieder angefüllt. Unter die Stützvorrichtung wird zur Verbesserung der Stabilität vorteilhaft eine feste Schicht aus Schotter gestreut oder auch, bei einer sehr großen Belastung, eine Betonschicht angebracht.

Fig. 3a zeigt eine Stützvorrichtung, die als Eckelement 19 ausgebildet ist, mit einem Ecköffnungswinkel 20, der kleiner als 180 ° ist. Es handelt sich somit um ein Eckelement für eine Innenecke.

Fig.3b zeigt eine Stützvorrichtung, die als Eckelement 19 ausgebildet ist, mit einem Ecköffnungswinkel 20, der größer als 180 ° ist. Es ist somit ein Eckelement für eine Außenecke. Die Eckschenkel 21 weisen jeweils zugordnete Stützelemente 9 auf. Möglich ist es auch, jeweils einen Eckschenkel 21 ohne Stützelement 9 auszubilden, um in diesem beispielsweise eine Mauer ohne Hangabschluss zu bilden, während der andere Teil in den Hang integriert werden kann.

### BEZUGSZEICHENLISTE

- 1: Maschengitterbox
- 2: Füllmaterial
- 3: Maschengittermaterial
- 4: Gitter
- 5: Maschenweite
- 6: Längsseite
- 7: Stützbereich
- 8: Oberseite
- 9: Stützelement
- 10: Standfläche
- 11: Standelement
- 12: Winkel
- 13: Komponente
- 14: Halteelement
- 15: Gitterstrebe
- 16: Maschengitterfläche
- 17: Maschengitterfläche
- 18: Rückseite
- 19: Eckelement
- 20: Ecköffnungswinkel
- 21: Eckschenkel
- 22: Befüllöffnung
- 23: Massenansammlung
- 24: Vorderseite
- 25: Endkante
- 26: Oberfläche
- 27: senkrechte Strebe
- 28: waagerechte Strebe
- 29: Schweißpunkt
- 30: Kante
- 31: Standwinkel

## Patentansprüche

1. Stützvorrichtung mit einer Maschengitterbox (1), die zur Ausbildung einer Wand mit Füllmaterial (2) zu befüllen ist, im wesentlichen bestehend aus einem Maschengittermaterial (3), mit einer das Füllmaterial (2) haltenden Maschenweite (5), wobei von einer Längsseite (6) in einem unteren Stützbereich (7) der Maschengitterbox (1) zumindest längsabschnittsweise ein zur Oberseite (8) der Maschengitterbox (1) hin geöffnetes, zumindest teilweise sich in Längsrichtung erstreckendes Stützelement (9) auskragt,
wobei das Stützelement (9) ein eine Standfläche (10) der Maschengitterbox (1) fortsetzendes Standelement (11) nach Art eines Stützschenkel aufweist,
wobei das Stützelement (9) aus einem bodenparallelen Standelement (11) und einem in einem Winkel (12) dazu an dessen Endkante (25) angebrachten Halteelement (14), das eine senkrechte Komponente aufweist, aufgebaut ist,
wobei die Form der Stützvorrichtung von einer Seite aus als L-ähnlich erscheint, **dadurch gekennzeichnet, dass**
die Höhe (32) des Halteelements (14) des Stützlements (9) etwa 200 mm ist, während die Breite (33) und Höhe (34) der Stützvorrichtung etwa 1000 mm ist.

2. Stützvorrichtung nach Anspruch 1, **dadurch gekennzeichnet, dass** das Stützelement (9) ein zu dem Standelement (11) abgewinkelt, insbesondere in einem rechten Winkel, angeordnetes Halteelement (14) nach Art eines Stützkorbes aufweist.

3. Stützvorrichtung nach einem der Ansprüche 1 bis 2, **dadurch gekennzeichnet, dass** das Stützelement (9) sich praktisch über die gesamte Längsseite (6) der Maschengitterbox (1) erstreckt.

4. Stützvorrichtung nach einem der Ansprüche 1 bis 3, **dadurch gekennzeichnet, dass** das Maschengittermaterial (3) ein Metall, insbesondere Stahl, insbesondere feuerverzinkt ist.

5. Stützvorrichtung nach einem der Ansprüche 1 bis 4, **dadurch gekennzeichnet, dass** das Stützelement (9) aus Metallgitter aufgebaut ist

6. Stützvorrichtung nach einem der Ansprüche 1 bis 5, **dadurch gekennzeichnet, dass** das Metallgitter senkrechte Streben (27) und waagerechte Streben (28) aufweist, die miteinander an Kreuzungspunkten verbunden, insbesondere verschweißt sind, wobei die senkrechten Streben (27) außen und die waagerechten Streben (28) innen verlaufen.

7. Stützvorrichtung nach einem der Ansprüche 1 bis 6, **dadurch gekennzeichnet, dass** Gitterstreben (15) der Maschengitterbox (1) an der Standfläche (10) bis in das Stützelement (9) durchgehend fortgesetzt sind.

8. Stützvorrichtung nach einem der Ansprüche 1 bis 7, **dadurch gekennzeichnet, dass** das Stützelement (9) eine doppelt ausgebildete Maschengitterfläche aufweist, wobei insbesondere eine untere Maschengitterfläche (16) in Fortsetzung der Standfläche (10) ausgebildet ist und eine obere Maschengitterfläche (17) in Fortsetzung einer Rückseite (18) der Maschengitterbox (1) ausgebildet ist.

9. Stützvorrichtung nach einem der Ansprüche 1 bis 8, **dadurch gekennzeichnet, dass** die Maschengitterbox (1) an ihrer Längsseite (6) als Eckelement (19) mit einem Ecköffnungswinkel (20) größer oder kleiner als 180° ausgebildet ist.

10. Stützvorrichtung nach Anspruch 9, **dadurch gekennzeichnet, dass** an beiden Eckschenkeln (21) insbesondere durchgehende, vorzugsweise miteinander verbundene Stützelemente (9) vorgesehen sind.

11. Stützvorrichtung nach einem der Ansprüche 1 bis 10, **dadurch gekennzeichnet, dass** eine Befüllöffnung (22) an der Oberseite (8) der Maschengitterbox (1) vorgesehen ist.

12. Stützvorrichtung nach einem der Ansprüche 1 bis 11, **dadurch gekennzeichnet, dass** zwischen dem Füllmaterial (2) eine Innenbeleuchtung der Maschengitterbox (1) vorgesehen ist.

13. Verwendung einer Stützvorrichtung mit einer Maschengitterbox (1) und mit einem Stützelement (9), nach einem der Ansprüche 1 bis 12, zum Aufbau einer Mauer und/oder zum Abstützen einer Massenansammlung (23), insbesondere zum Abstützen von Erde, wobei die Stützvorrichtung so angeordnet ist, dass das Stützelement (9) der Massenansammlung zugewandt ist und insbesondere das Stützelement (9) von Drainageelementen und/oder Masse nahezu vollständig eingeschlossen ist.

14. Verwendung nach Anspruch 13, **dadurch gekennzeichnet, dass** eine Befestigung des Untergrunds der Stützvorrichtung insbesondere vor dem Einsetzen der Stützvorrichtung vorgesehen ist, insbesondere mittels eines Fundaments aus gestampftem Kiesbett, gestampften Mineralbeton oder eines vorab gesondert hergestellten Fundaments.

15. Verwendung nach Anspruch 13 oder 14, **dadurch gekennzeichnet, dass** eine vorbestimmte Anzahl von Stützvorrichtüngen aneinander zu reihen ist zur Erreichung einer gewünschten Länge der Massenansammlung, wobei die einzelnen Stützvorrichtungen insbesondere mit einem einheitlichen Maß, mit einer Breite von etwa 1 m, ausgebildet sind.

## Claims

1. Support device with a mesh lattice box (1) that is to be filled with filling material (2) to create a wall, mainly consisting of a mesh box material (3), with a mesh size (5) that holds the filling material (2). The mesh size is such that from one long side (6) in a lower support area (7) of the mesh lattice box (1) is open, at least partially lengthwise on one upper side (8) of the mesh lattice box (1), which at least partially projects out on the long side of the support element (9), whereby the support element (9) has a standing area with an extra standing element (11), which extends like a support shank (10) of the mesh lattice box (1), whereby the support element (9) is constructed made of a standing element (11) that is parallel to the ground and at whose end (25) a holding element (14) that has a vertical component is mounted at an angle (12), whereby the form of the support device looks L-shaped from one side and the height (32) of the holding element (14) of the support element (9) is approx. 200 mm, while the width (33) and the height (34) of the support device is approx. 1000 mm.

2. Dispositif de support d'après la revendication 1, characterize en ce que l'élément de support (9) présente un élément de maintien (14) coudé par rapport à l'élément d'appui (11), en particulier dispose suivant un angle droit à la manière d'un panier de support.

3. Dispositif de support d'après l'une des revendications 1 à 2, **caractérisé en ce que** l'élément de support (9) s'étend pratiquement sur tout le côté longitudinal (6) de la caisse en maille grillagée (1).

4. Dispositif de support d'après l'une des revendications 1 à 3, **caractérisé en ce que** le matériau en maille grillagée (3) est en métal, en particulier en acier, en particulier galvanisé à chaud.

5. Support device according to one of the Claims 1 to 4 that features a support element (9) that is made of metal lattice.

6. Support device according to one of the Claims 1 to 5 where the metal lattice has vertical bars (27) and horizontal bars (28) that are joined at cross points, in particular welded, 0 whereby the vertical bars (27) run on the outside and the horizontal bars (28) on the inside.

7. Support device according to one of the Claims 1 to 6 where the lattice bars (15) of the mesh lattice box (1) are continuously extended into the support element (9) on the standing area (10).

8. Support device according to one of the Claims 1 to 7 where the support element (9) has a double mesh lattice area whereby in particular one lower mesh lattice area (16) is made as a continuation of the standing area (10) and an upper mesh lattice area (17) is made as a back piece (18) of the mesh lattice box (1).

9. Support device according to one of the Claims 1 to 8 where the mesh lattice box (1) has on its long sides (6) a corner element (19) with a corner angle (20) larger or smaller than 180°.

10. Support device according to Claims 9 where both of the corner shanks (21) have especial, continuous and preferably joined support elements (9).

11. Support device according to one of the Claims 1 to 10 where a filling opening (22) on the topside (8) of the mesh lattice box (1).

12. Support device according to one of the Claims 1 to 11 where an inside lighting system of the mesh lattice box (1) is planned between the filling material. (2)

13. Use of a support device with a mesh lattice box (1) and a support element (9) according to one of the Claims 1 to 12 to create a wall and /or to support a mass accumulation (23), in particular to shore up soil whereby the support device is arranged such that the support element (9) is facing the mass accumulation and in particular the support element (9) is almost completely enclosed by drainage elements and/or mass.

14. Use according to Claim 13 such that a fixing of the sub-surface of the support device is, in particular before using the support device, formed by means of a foundation made of compressed gravel, compressed mineral concrete or a foundation that was specially constructed in advance.

15. Use according to Claim 13 or 14 whereby a predefined number of support devices are strung together until the desired length of the mass accumulation is reached whereby the individual support devices have a uniform dimension with a width of approx. 1 m.

## Revendications

1. Dispositif de support avec une caisse en maille grillagée (1) à remplir à l'aide d'un matériau de remplissage (2) pour former un mur, composé pour l'essentiel d'un matériau en maille grillagée (3) avec une largeur de maille (5) retenant le matériau de remplissage (2) ; à cette occasion, un élément de support (9) ouvert vers le côté supérieur (8) de la caisse en maille grillagée (1), et s'étendant au moins partiellement en direction longitudinale, dépasse d'un côté longitudinal (6) dans une zone de support inférieure (7) de la caisse en maille grillagée (1) au moins sur une section de longueur ;
à cette occasion, l'élément de support (9) possède un élément d'appui (11) prolongeant une surface d'appui (10) de la caisse en maille grillagée (1) à la manière d'un bras d'appui ;
à cette occasion, l'élément de support (9) est composé d'un élément d'appui (11) parallèle au sol et d'un élément de maintien (14) monté sur son bord d'extrémité (25) suivant un angle (12), ledit élément d'appui présentant un composant vertical ;
à cette occasion, le dispositif de support paraît avoir une forme semblable à un L depuis un côté,
**caractérisé en ce que** la hauteur (32) de l'élément de maintien (14) de l'élément de support (9) est d'environ 200 mm tandis que la largeur (33) et la hauteur (34) du dispositif de support sont d'environ 1000 mm.

2. Dispositif de support d'après la revendication 1, **caractérisé en ce que** l'élément de support (9) présente un élément de maintien (14) coudé par rapport à l'élément d'appui (11), en particulier disposé suivant un angle droit à la manière d'un panier de support.

3. Dispositif de support d'après l'une des revendications 1 à 2, **caractérisé en ce que** l'élément de support (9) s'étend pratiquement sur tout le côté longitudinal (6) de la caisse en maille grillagée (1).

4. Dispositif de support d'après l'une des revendications 1 à 3, **caractérisé en ce que** le matériau en maille grillagée (3) est en métal, en particulier en acier, en particulier galvanisé à chaud.

5. Dispositif de support d'après l'une des revendications 1 à 4, **caractérisé en ce que** l'élément de support (9) est composé d'une grille métallique.

6. Dispositif de support d'après l'une des revendications 1 à 5, **caractérisé en ce que** la grille métallique 0 présente des entretoises verticales (27) et des entretoises horizontales (28) reliées entre elles en des points d'intersection et en particulier soudées ; à cette occasion, les entretoises verticales (27) passent à l'extérieur et les entretoises horizontales (28) à l'intérieur.

7. Dispositif de support d'après l'une des revendications 1 à 6, **caractérisé en ce que** des entretoises en treillis (15) de la caisse en maille grillagée (1) sont prolongées en continu au niveau de la surface d'appui (10) jusque dans l'élément de support (9).

8. Dispositif de support d'après l'une des revendications 1 à 7, **caractérisé en ce que** l'élément de support (9) présente une surface en maille grillagée double ; à cette occasion, une surface en maille grillagée inférieure (16) est en particulier formée dans le prolongement de la surface d'appui (10) et une surface en maille grillagée supérieure (17) est formée dans le prolongement d'un côté arrière (18) de la caisse en maille grillagée (1).

9. Dispositif de support d'après l'une des revendications 1 à 8, **caractérisé en ce que** la caisse en maille grillagée (1) est formée sur son côté longitudinal (6) comme un élément d'angle (19) avec un angle d'ouverture (20) supérieur ou inférieur à 180°.

10. Dispositif de support d'après la revendication 9, **caractérisé en ce que** des éléments de support (9) en particulier continus, de préférence reliés entre eux, sont prévus sur les deux montants d'angle (21).

11. Dispositif de support d'après l'une des revendications 1 à 10, **caractérisé en ce qu'**une ouverture de remplissage (22) est prévue sur le côté supérieur (8) de la caisse en maille grillagée (1).

12. Dispositif de support d'après l'une des revendications 1 à 11, **caractérisé en ce qu'**un éclairage intérieur de la caisse en maille grillagée (1) est prévu entre le matériau de remplissage (2).

13. Utilisation d'un dispositif de support avec une caisse en maille grillagée (1) et avec un élément de support (9) d'après l'une des revendications 1 à 12, pour la construction d'un mur et/ou pour soutenir une accumulation de masse (23), en particulier pour soutenir de la terre ; à cette occasion, le dispositif de support est disposé de telle sorte que l'élément de support (9) fait face à l'accumulation de masse et en particulier que l'élément de support (9) est quasiment intégralement renfermé par des éléments de drainage et/ou par la masse.

14. Utilisation d'après la revendication 13, **caractérisée en ce qu'**un renforcement du sous-sol du dispositif de support est prévu en particulier avant le montage du dispositif de support, en particulier au moyen d'une fondation en lit de gravier tassé, en grave non traitée tassée ou au moyen d'une fondation fabriquée séparément au préalable.

15. Utilisation d'après la revendication 13 ou 14, **caractérisée en ce qu'**un nombre prédéterminé de dispositifs de support doit être aligné ensemble pour atteindre une longueur souhaitée de l'accumulation de masse ; à cette occasion, les différents dispositifs de support individuels sont formés en particulier suivant une mesure uniforme, avec une largeur d'environ 1 m.
